# EUROPÄISCHE PATENTSCHRIFT

(11) **EP 1 460 641 B1**
(45) Veröffentlichungstag und Bekanntmachung des Hinweises auf die Patenterteilung: **30.12.2009**
(21) Anmeldenummer: 04006054.3
(22) Anmeldetag: 15.03.2004
(51) Int. Cl.: G21F 1/04, G21F 1/12

(54) **Strahlungsabschirmungsanordnung**
Radiation shielding device
Dispositif de protection contre les radiations

(30) Priorität: 19.03.2003 DE 10312271
(43) Veröffentlichungstag der Anmeldung: 22.09.2004
(73) Patentinhaber: GSI Helmholtzzentrum für Schwerionenforschung GmbH, 64291 Darmstadt (DE)
(72) Erfinder: Brüchle, Willi, 64331 Weiterstadt (DE); Fehrtenbacher, Georg, 64367 Mühltal (DE); Radon, Torsten, 61239 Ober-Mörlen (DE); Gutermuth, Frank, 64625 Bensheim (DE)
(74) Vertreter: Mergel, Volker

(56) Entgegenhaltungen:
- EP-A- 0 585 184
- WO-A-96/36972
- DE-A- 3 607 190
- GB-A- 1 200 926
- US-A- 3 705 101
- US-A- 3 995 163
- PATENT ABSTRACTS OF JAPAN Bd. 1999, Nr. 12, 29. Oktober 1999 (1999-10-29) & JP 11 202090 A (TAIHEIYO CEMENT CORP), 30. Juli 1999 (1999-07-30)
- DATABASE WPI Section Ch, Week 199805 Derwent Publications Ltd., London, GB; Class C04, AN 1998-050818 XP002288419 & RU 2 083 007 C1 (KOCHETKOVA R G) 27. Juni 1997 (1997-06-27)

## Beschreibung

Die Erfindung betrifft eine Strahlungsabschirmungsanordnung im Allgemeinen und eine Strahlungsabschirmungsanordnung zur Abschirmung von Neutronenstrahlung und Gammastrahlung von Teilchenbeschleunigern oder -speicherringen, insbesondere für Synchrotronstrahlungsquellen im Speziellen.

Bei der Beschleunigung von Teilchen entsteht biologisch schädliche Strahlung, insbesondere Gammastrahlung, d.h. hochenergetische Photonenstrahlung bzw. elektromagnetische Strahlung. Zur Abschirmung von Gammastrahlung wird bislang typischerweise Beton verwendet.

In den letzten Jahrzehnten hat jedoch die mögliche maximale Energie und Intensität der Teilchen in Teilchenbeschleunigern, insbesondere in solchen, die oberflächennah aufgebaut sind, zugenommen. Hierzu zählen Synchrotronanlagen zur Erzeugung von Synchrotronstrahlung, der neue Freie Elektronen Laser (FEL) TESLA bei DESY in Hamburg und neue Beschleunigeranlagen bei der Gesellschaft für Schwerionenforschung (GSI) in Darmstadt. Bei zukünftigen Beschleunigern, insbesondere Synchrotrons sind Teilchenenergien im Bereich mehrerer hundert GeV oder sogar größer als 1 TeV zu erwarten.

Bei derartigen Hochenergie-Beschleunigern fällt jedoch nicht nur hochenergetische Photonenstrahlung an, sondern es werden in besonderem Maße auch schnelle Neutronen erzeugt. Letztere können aber sogar bereits bei Teilchenenergien im MeV-Bereich auftreten und sind biologisch besonders wirksam, d.h. schädlich. Z.B. werden bei den vorstehend beschriebenen Synchrotrons mit Teilchenenergien von einigen 100 MeV oder größer 1 TeV eine maßgebliche Zahl von schnellen Neutronen mit Energien im Bereich von 100 MeV erzeugt. Auf der anderen Seite ist Beton zur Abschirmung von schnellen Neutronen aber wenig geeignet.

Daher besteht, insbesondere für derartige Beschleuniger und Speicherringe, aber auch für Targeteinrichtungen sowie Experimentier- und Analyseeinrichtungen ein Bedarf an effektiven Strahlungsabschirmungen, welche auch schnelle Neutronen, insbesondere im MeV- oder sogar GeV-Bereich wirksam abschirmen, was im Vergleich zu elektromagnetischer Strahlung und zu thermalisierten oder zumindest relativ langsamen Neutronen im Bereich einiger Elektronenvolt (eV) eine völlig neue Anforderung darstellt. Gerade die Kombination einer wirksamen Abschirmung gegen elektromagnetische Strahlung und gleichzeitig gegen schnelle Neutronen erweist sich in der Praxis als schwierig.

Ein weiteres Problem resultiert aus der Aktivierung, insbesondere auch durch die schnellen Neutronen, welche zum Teil zu langlebigen Radionukliden führt. Dies macht den Abbau und die Entsorgung des Abschirmungsmaterials höchst problematisch. Auch diesbezüglich besteht ein Bedarf an einer vorteilhaften Alternative zu Beton.

Ferner ist die oben genannte Entwicklung hin zu höheren Energien naturgemäß mit einer wesentlichen Vergrößerung der Anlagen verbunden. So besitzt z.B. HERA einen Umfang von 6,3 km, so dass Kosteneinsparungen von besonderem Interesse sind.

Die EP 0 585 184 A1 betrifft ein Baumaterial zur Abschirmung elektromagnetischer Strahlung, welches zum Beispiel Portland Zement oder Gips enthält. Der Gips dient jedoch lediglich als Baumaterial und hat keine strahlungsabschirmende Funktion. Ferner ist die hergestellte Platte als Abschirmung gegen Elektrosmog vorgesehen und nicht für hochenergetische Gamma-Strahlung und/oder schnelle Neutronen geeignet.

Die JP 11202090 beschreibt einen Neutronenabschirmungskörper mit Verbrennungsasche. Der Gips wird lediglich als Bindemittel und nicht als Abschirmungsmaterial verwendet.

Das US Patent 3,705,101 beschreibt einen Neutronenabsorber mit Gips als Wasserstofflieferant zum Moderieren von Neutronen. Das Material ist für einen Behälter zum Transportieren von Nuklearbrennstoff bestimmt und scheint zur Abschirmung von Teilchenbeschleunigern nicht geeignet.

Die RU 19950119981 beschreibt eine Strahlungsabschirmung bei welcher Gipsabfälle verwendet werden. Es wird eine Platte von nur 150 mm Dicke zur Abschirmung von Beta- und Gamma-Strahlung beschrieben. Diese erscheint nicht geeignet zur Abschirmung von Neutronen aus Beschleunigeranlagen.

Die DE 36 07 190 A1 betrifft eine Gipsstrahlenschutzplatte. Diese basiert jedoch auf einer herkömmlichen Trockenbauplatte von nur 12,5 mm Dicke, wobei dem Gips Barium als Absorber für Röntgenstrahlen beigemischt wird.

Daher ist die Platte weder zur Abschirmung von Gamma-Strahlung noch von Neutronen geeignet, insbesondere nicht für Teilchenbeschleuniger und die dabei auftretenden Energien. Ferner eignet sich die Platte auch nicht zur Absorption oder Moderation von hochenergetischen Neutronen.

Die GB 1 200 926 betrifft eine Strahlungsabschirmung für Gammastrahlen und Neutronen für welche Dysprosium und Kohlenstoff als Moderatoren und Gadolinium als Absorber nach der Thermalisierung der Neutronen eingesetzt wird. Dieses Material ist lediglich zur Abschirmung von Raumfahrzeugen und Raketen ausgelegt. Weder ist Gips als Wasserstofflieferant zum Moderieren von schnellen Neutronen noch eine Eignung zur Abschirmung von Hochenergiebeschleunigern erwähnt.

Die WO 96/36972 betrifft ein Verfahren zur Herstellung von Abschirmelementen. Die Abschirmelemente sind offenbar zum Eintauchen in ein Abklingbecken vorgesehen. Hierzu wird eine elektrolytische Beschichtung mit Kadmium einer Dicke von lediglich bis 300 µ vorgeschlagen. Damit sind auch diese Abschirmelemente zur Abschirmung von Teilchenbeschleunigern weder vorgesehen noch geeignet.

Das US Patent 3,995,163 beschreibt eine Vorrichtung zur Neutronentherapie, bei welcher Neutronen mit der charakteristischen Energie bis zu 14 MeV beim Tritiumzerfall erzeugt werden. Somit sind hier die Neutronenenergien um Größenordnungen niedriger als bei Hochenergiebeschleunigern. Ferner wird kein Gips, sondern es werden Metalle wie Eisen, Nickel oder Kupfer zum Abbremsen der Neutronen verwendet. Auch dies scheint für Hochenergieteilchenbeschleuniger oder -speicherringe nicht geeignet zu sein.

Daher ist es eine Aufgabe der vorliegenden Erfindung, eine Strahlungsabschirmungsanordnung zur Abschirmung von Neutronenstrahlung und Gammastrahlung von Teilchenbeschleunigern oder -speicherringen bereit zu stellen, welche sowohl Gammastrahlung als auch schnelle Neutronen wirksam abschirmt und kostengünstig in großem Maßstab herstellbar ist.

Noch eine Aufgabe der Erfindung ist es, eine Strahlungsabschirmungsanordnung zur Abschirmung von Neutronenstrahlung und Gammastrahlung von Teilchenbeschleunigern oder -speicherringen bereit zu stellen, welche auch bei hohen Gamma- und Neutronenenergien eine geringe Aktivierung aufweist.

Eine weitere Aufgabe ist es, eine Strahlungsabschirmungsanordnung zur Abschirmung von Neutronenstrahlung und Gammastrahlung von Teilchenbeschleunigern oder -speicherringen bereit zu stellen, welche die Nachteile des Standes der Technik meidet oder zumindest mindert.

Die Aufgabe der Erfindung wird in überraschend einfacher Weise bereits durch den Gegenstand der unabhängigen Ansprüche gelöst. Vorteilhafte Weiterbildungen sind Gegenstand der Unteransprüche.

Vorteilhafter Weise enthält die erfindungsgemäße Strahlungsabschirmungsanordnung ein Abschirmungselement aus wasserhaltigem Material, z.B. mit chemisch gebundenem Wasser, insbesondere Kristallwasser. Vorzugsweise beträgt der Wasseranteil des Materials zumindest 5, 10 oder 20 Gewichtsprozent. Die darin enthaltenen Wasserstoffkerne, respektive Protonen moderieren Neutronen aufgrund der fast identischen Masse und des damit verbundenen maximalen Impulsübertrags nahezu ideal.

Bevorzugt besteht das Abschirmungselement zumindest zu 75 Gewichtsprozent, zumindest zu 90 Gewichtsprozent oder im wesentlichen vollständig aus Gips. Die Verwendung von Gips, insbesondere einer Gipswand im wesentlichen bestehend aus abgebundenem oder ausgehärteten Gips, chemisch CaSO₄*2H₂O, hat sich als besonders geeignet erwiesen, da das Calcium aufgrund seiner Kernladung von 20 relativ wirksam Gammastrahlung absorbiert. Das gebundene Kristallwasser mit einem Gewichtsanteil von etwa 20 bezüglich des Gesamtgewichts des Gipses stellt wiederum die Protonen zur Verfügung.

Im Gegensatz zu Normalbeton, der neben kleineren Mengen Calcium, Aluminium, Eisen oder erheblich teurerem Barium bei Schwerbeton, als Hauptbestandteil Silicium mit der Ordnungszahl 14 enthält, schirmt Calcium mit der Ordnungszahl 20 Gammastrahlung sogar besser ab. Dies gleicht den Dichte-Unterschied zwischen Gips (2,1 g/cm³) und Normalbeton (2 bis 2,8 g/cm³) zumindest wieder aus. Damit ist Gips bei gleicher Abschirmwirkung für Gammastrahlung vorteilhafter Weise leichter als Beton.

Die Dicke des Abschirmungselements ist insbesondere an die Strahlungsspektren eines Hochenergieteilchenbeschleunigers und/oder Hochenergieteilchenspeicherrings für Elektronen, Positronen oder Ionen, z.B. eines Synchrotrons, insbesondere bei Teilchenenergien von größer als 10 GeV oder größer als 30 GeV angepasst.

In Bezug auf die Abschirmung von Neutronen ist es weiter vorteilhaft, eine Neutronenabsorberschicht aus einem Material vorzusehen, welches die moderierten Neutronen absorbiert. Hierzu haben sich insbesondere Bor, Bor-Parafin, Cadmium und/oder Gadolinium bewährt.

Eine mehrschichtige Anordnung, insbesondere das Anbringen einer separaten Neutronenabsorberschicht auf der Gipswand ist diesbezüglich besonders vorteilhaft, da die Stabilität des Gipses erhalten bleibt. Vorzugsweise muss also bei dieser Ausführungsform kein Bor oder anderes neutronenabsorbierendes Material in den Gips eingemischt werden.

Alternativ oder ergänzend kann die Anordnung modular, z.B. blockweise ausgebildet sein.

Dennoch kann es weiter vorteilhaft sein, ein- oder zweiseitig Tragschichten oder Verschalungen, z.B. aus Beton vorzusehen, welche einen Doppelnutzen, nämlich eine Stabilisierung und eine zusätzliche Abschirmung gegen Gammastrahlung bewirken. Je nach gewünschter Höhe können die Verschalungen aus Beton die nötige Stabilität erbringen, so dass Strahlungsabschirmungsanordnungen verwendet werden können, deren Gipswand alleine nicht selbsttragend wäre, jedoch in Verbindung mit der Verschalung dann selbsttragend sind, d.h. die Strahlungsabschirmungsanordnung aufgrund der Tragschicht oder Tragschichten selbstragende Stabilitätseigenschaften aufweist. Die Dicke der Tragschicht wird insbesondere danach bemessen sein.

Bevorzugt ist noch eine Neutronenabsorberschicht, welche ein neutronenabsorbierendes Material enthält, vorgesehen. Diese ist auf der beschleunigerabgewandten Seite, insbesondere unmittelbar an dem Abschirmungselement angebracht. Die Neutronenabsorberschicht, enthält z.B. Bor, Bor-haltiges Glas oder Bor-Parafin.

Ferner ist die Neutronenabsorberschicht bevorzugt innerhalb der Verschalung und/oder zwischen der Verschalung und der Wand aus Gips angeordnet.

Gemäß einer besonders bevorzugten Weiterbildung der Erfindung enthält die Verschalung, insbesondere die Betonverschalung, selbst ein neutronenabsorbierendes Material, z.B. ein Bor-haltiges Material. Es kann z.B. Borsäure oder Borkarbid dem Verschalungsmaterial, z.B. dem Beton beigemischt werden. Als noch vorteilhafter hat sich jedoch erwiesen, wenn die Verschalung Bor-haltiges Glas aufweist. Dieses ist deutlich kostengünstiger als Borkarbid und erhält, auch wenn es eingemischt wird, die Stabilität des Betons besser als Borsäure. Bor-haltiges Glas kann insbesondere anstatt von oder zusätzlich zu üblicherweise verwendeten Zusätzen wie z.B. Kies zugesetzt werden. Alternativ oder ergänzend kann auch das Material des Abschirmungselementes, insbesondere der Gips, Bor-haltiges Glas enthalten.

Besonders bevorzugt ist die Verwendung von Gips aus Rauchgas-Entschwefelungsanlagen (sogenannter REA-Gips). Dieser wird zu Millionen Tonnen teuer auf Halden deponiert. Jährlich fallen in Deutschland über 3 Millionen Tonnen REA-Gips an. Daher sind die Stromanbieter unter Umständen sogar dankbar, wenn sie das Material abgeben können.

Der Vorteil der Verwendung von REA-Gips ist erstaunlicher Weise sogar vielschichtig.

Erstens wird ein Material verwendet, dessen physikalische Abschirmungswirkung besser ist als von Beton.

Zweitens ist der REA-Gips chemisch sehr rein, wodurch vermindert langlebige strahlende Aktivitäten aus Elementen mit hoher Ordnungszahl erzeugt werden. Daher ist REA-Gips auch unter dem Gesichtspunkt der Aktivierung geeigneter als Beton.

Drittens müssen die Stromerzeuger den Gips, der als Abfall bei Rauchgas-Entschwefelung anfällt, nicht mehr teuer deponieren. Selbst der Transport ist zur Zeit noch subventioniert, da auch die Deutsche Bahn Gips entsorgt.

Die Erfinder haben ferner heraus gefunden, dass zur Abschirmung kommender Generationen von Hochenergieteilchenbeschleunigern und/oder Hochenergieteilchenspeicherringen, welche Teilchenenergien in der Größenordnung von 100 GeV bis 1 TeV oder darüber liegen können, Abschirmungselemente oder Gipswände von etwa 1 m bis 10 m, bevorzugt 2 m bis 8 m, besonders bevorzugt 4 m bis 7 m Dicke erforderlich sein werden. Die Gipsmenge dürfte je nach Beschleuniger also mindestens 100 000 Tonnen oder sogar ein Vielfaches davon betragen.

Die erfindungsgemäße Strahlungsabschirmungsanordnung ist also insbesondere bezüglich der Abschirmwirkung bzw. der Dicke des Abschirmungselements hergerichtet zur Abschirmung von Neutronenstrahlung und Gammastrahlung von Hochenergieteilchenbeschleunigern, -speicherringen, Target-, Experimentier- und/oder Analyseeinrichtungen, insbesondere bei Teilchenenergien größer als 1 GeV oder sogar größer als 10 GeV.

Im folgenden wird die Erfindung anhand von Ausführungsbeispielen und unter Bezugnahme auf die Zeichnungen näher erläutert.

### Kurzbeschreibung der Figuren

Es zeigen
- Figur 1:: Ergebnisse einer Monte-Carlo-Simulationsrechnung und
- Figur 2:: einen schematischen Querschnitt durch eine beispielhafte Ausführungsform einer erfindungsgemäßen Strahlungsabschirmungsanordnung.

### Detaillierte Beschreibung der Erfindung

Es wurde eine Simulationsrechnung bezüglich der Strahlung durchgeführt, welche entsteht, wenn 30 GeV Protonen auf ein 10 cm dickes Eisen-Target geschossen werden. Dies entspricht etwa den Bedingungen, die bei den Hochenergiebeschleunigern herrschen, für welche die Erfindung eingesetzt werden soll. Hierbei entsteht ein maßgeblicher Anteil an schnellen Neutronen mit Energien im Bereich bis zu einigen GeV.

Figur 1 zeigt die Simulationsergebnisse der durchdringenden Dosis oder Reststrahlungsdosis durch ein Abschirmungselement oder eine Abschirmungswand in Pico-Sievert (pSv) je Proton als Funktion der Abschirm- oder Wanddicke in Zentimetern (cm).

Die Ergebnisse sind aufgeschlüsselt nach Neutronendosis und Dosis der elektromagnetischen Strahlung (Gammadosis) sowie der Gesamtdosis jeweils für Gips und Beton.

Hierbei repräsentieren:
- Die Kurve 1 die Gesamtdosis für Beton,
- die Kurve 2 die Gesamtdosis für Gips,
- die Kurve 3 die Gammadosis für Beton,
- die Kurve 4 die Gammadosis für Gips,
- die Kurve 5 die Neutronendosis für Beton und
- die Kurve 6 die Neutronendosis für Gips.

Es ist zu sehen, dass insbesondere die Neutronendosis im Maximum für Gips um mehr als einen Faktor 2 geringer, d.h. die Abschirmwirkung um mehr als einen Faktor zwei höher ist als für Beton und die Abschirmung bezüglich der Gesamtdosis ist bei Gips dort etwa 20 % bis 25 % besser als bei Beton.

Das Maximum der Kurven repräsentiert das Sekundärstrahlungsgleichgewicht, ab welchem ein Abschwächungseffekt eintritt. Die Sekundärstrahlungsgleichgewichtsdicke liegt etwa zwischen 60 cm und 70 cm.

Diese erheblich höhere Abschirmwirkung der Neutronendosis von Gips in Vergleich zu Beton bei den durch solche Hochenergieteilchenbeschleuniger erzeugten hohen Neutronenenergien war auch für Fachleute auf dem Gebiet der Beschleunigertechnik durchaus überraschend.

Aus den Berechnungen ergibt sich, dass bei einer Gesamtanzahl von 10¹² Protonen und bereits einer Wanddicke von 4 m eine Gesamtdosis von lediglich noch etwa 25 Micro-Sievert (µSv) die Wand durchdringt.

Im folgenden werden die Vorteile hinsichtlich der Aktivierung von Gips gegenüber Beton aufgezeigt.

Tabelle 1 zeigt Werte für die Erzeugung von Radioaktivität bei einem 30-jährigen Strahlbetrieb und einer darauffolgenden Abklingzeit von 5 Jahren für Beton und Gips.

Es werden hauptsächlich die in der Tabelle 1 genannten Radionuklide erzeugt, nämlich H-3, Na-22, Mn-54 und Fe-55.

Die Werte für die Aktivität sind auf die Gesamtaktivität von Gips normiert.

Hierbei sind:
- C_i:: die spezifische Aktivität in Becquerel pro Gramm [Bq/g] und
- C_i/R_i:: das Verhältnis aus der freizugebenden spezifischen Aktivität und dem jeweiligen Freigabewert nach dem zum Anmeldezeitpunkt in Deutschland geltenden Strahlenschutzrecht.

**Tabelle 1:**

| | **C_i** | | **C_i/R_i** | |
|---|---|---|---|---|
| **Nuklid** | **Beton** | **Gips** | **Beton** | **Gips** |
| **H-3** | 1,01E+00 | 9,74E-01 | 6,05E-02 | 5,86E-02 |
| **Na-22** | 1,20E-01 | 2,61E-02 | 4,34E+00 | 9,41E-01 |
| **Mn-54** | 1,03E-03 | 0,00E+00 | 1,24E-02 | 0,00E+00 |
| **Fe-55** | 7,63E-02 | 0,00E+00 | 1,38E-03 | 0,00E+00 |
| **Summe** | 1,20E+00 | 1,00E+00 | 4,41E+00 | 1,00E+00 |

Es ist ersichtlich, dass in Gips eine um einen Faktor von etwa 1,2 geringere Radioaktivität erzeugt wird. Ferner ist die Art der erzeugten Radioaktivität, d.h. die Verteilung der erzeugten Radionuklide bei Gips vorteilhafter als bei Beton, wenn man die Freigabewerte nach dem derzeitigen Strahlenschutzrecht als Maßstab nimmt (Faktor 4,41). Hieraus ergibt sich, dass die Kosten für eine spätere Entsorgung nach Beendigung der Nutzung der erfindungsgemäßen Strahlungsabschirmungsanordnung geringer sein werden als bei herkömmlichen Abschirmungen.

Figur 2 zeigt eine mehrschichtige Strahlungsabschirmungsanordnung 10 mit einer, der Strahlungsquelle bzw. dem Teilchenstrahl 20 zugewandten ersten Schicht oder Spallationsschicht 11 bestehend aus oder enthaltend ein Metall, insbesondere mit einer Kernmasse > 50 atomare Masseneinheiten (amu), z.B. Eisen. Unmittelbar anschließend an die Spallationsschicht 11 ist ein erstes Abschirmungselement, eine Wand oder eine erste Abschirmungsschicht 12 bestehend aus oder enthaltend ein Material zur Abbremsung von Neutronen, z.B. Gips und/oder Beton angeordnet. Unmittelbar anschließend an das erste Abschirmungselement 12 ist eine Neutronenabsorberschicht 13 bestehend aus oder enthaltend ein Material, welches zur Absorption von thermalisierten Neutronen geeignet ist, z.B. Bor, Cadmium oder Gadolinium. Wiederum unmittelbar anschließend an die Neutronenabsorberschicht 13 ist eine zweite Abschirmungsschicht 14, welche von geringerer Dicke als die Wand 12 ist, bestehend aus oder enthaltend ein Material zur Abbremsung von Neutronen, z.B. Gips und/oder Beton angeordnet.

Das Eisen bewirkt, induziert durch die schnellen bzw. hochenergetischen Neutronen 21, unter anderem Spallationsreaktionen, welche wiederum Neutronen 22 mit geringerer Energie freisetzen. Dadurch wird eine indirekte erste Moderation erzielt.

Danach werden die Spallationsneutronen 22 weiter in der Wand 12 abgebremst, um dann schließlich von den Atomkernen der Neutronenabsorberschicht 13 eingefangen und absorbiert zu werden.

Das Material für die Spallationsschicht 11 kann auch aus der Entsorgung von Materialien aus kerntechnischen Anlagen kommen, wo schwach aktivierte Metalle in größeren Mengen anfallen.

Es ist dem Fachmann ersichtlich, dass die Erfindung nicht auf die vorstehend beschriebenen Ausführungsbeispiele beschränkt ist und dass die Erfindung in vielfältiger Weise variiert werden kann.

## Patentansprüche

1. Strahlungsabschirmungsanordnung zur Abschirmung von Neutronenstrahlung und/oder Gammastrahlung von Teilchenbeschleunigern,
- speicherringen, Target-, Experimentier- oder Analyseeinrichtungen, umfassend
eine Spallationsschicht (11), in welcher in Spallationsreaktionen Neutronen (22) freigesetzt werden und
zumindest ein Abschirmungselement aus einem ersten Material, welches Gips enthält, um die Spallationsneutronen (22) abzubremsen.

2. Strahlungsabschirmungsanordnung nach Anspruch 1,
**dadurch gekennzeichnet, dass**
das erste Material den Gips in abgebundenem Zustand in der chemischen Zusammensetzung CaSO₄*2H₂O enthält.

3. Strahlungsabschirmungsanordnung nach einem der vorstehenden Ansprüche, **dadurch gekennzeichnet, dass** das Abschirmungselement eine Wand aus Gips umfasst.

4. Strahlungsabschirmungsanordnung nach einem der vorstehenden Ansprüche, **dadurch gekennzeichnet, dass** die Wand aus Gips eine Dicke aufweist, welche an die Strahlungsspektren eines Hochenergieteilchenbeschleunigers und/oder Hochenergieteilchenspeicherrings für Elektronen, Positronen oder Ionen angepasst ist.

5. Strahlungsabschirmungsanordnung nach einem der vorstehenden Ansprüche, **dadurch gekennzeichnet, dass** die Wand eine Dicke, welche größer oder gleich der Sekundärstrahlungsgleichgewichtsdicke ist, insbesondere eine Dicke von zumindest 2 m, zumindest 5 m oder zumindest 7 m aufweist.

6. Strahlungsabschirmungsanordnung nach einem der vorstehenden Ansprüche, **gekennzeichnet durch** einen mehrschichtigen Aufbau.

7. Strahlungsabschirmungsanordnung nach einem der vorstehenden Ansprüche, **gekennzeichnet durch** einen modularen Aufbau.

8. Strahlungsabschirmungsanordnung nach einem der vorstehenden Ansprüche, **gekennzeichnet durch** eine Tragschicht, welche an einer ersten Seite des Abschirmungselements angeordnet ist und die Tragschicht wenigstens eine Mindestdicke aufweist, welche derart bemessen ist, dass die Strahlungsabschirmungsanordnung, insbesondere die Anordnung aus Abschirmungselement und Tragschicht selbsttragend ist.

9. Strahlungsabschirmungsanordnung nach Anspruch 8, **dadurch gekennzeichnet, dass** die Tragschicht eine Verschalung aus Beton umfasst.

10. Strahlungsabschirmungsanordnung nach einem der vorstehenden Ansprüche, **dadurch gekennzeichnet, dass** das Abschirmungselement mit einer beidseitigen Verschalung, insbesondere aus Beton versehen ist.

11. Strahlungsabschirmungsanordnung nach einem der vorstehenden Ansprüche, **gekennzeichnet durch** eine Neutronenabsorberschicht, welche ein neutronenabsorbierendes Material enthält.

12. Strahlungsabschirmungsanordnung nach einem der vorstehenden Ansprüche, **gekennzeichnet durch** eine Neutronenabsorberschicht, welche Bor, Cadmium und/oder Gadolinium enthält.

13. Strahlungsabschirmungsanordnung nach einem der vorstehenden Ansprüche, **gekennzeichnet durch** eine Neutronenabsorberschicht, welche Bor-Parafin enthält.

14. Strahlungsabschirmungsanordnung nach einem der vorstehenden Ansprüche, **dadurch gekennzeichnet, dass** die Neutronenabsorberschicht innerhalb der Verschalung und/oder zwischen der Verschalung und der Wand aus Gips angeordnet ist.

15. Strahlungsabschirmungsanordnung nach Anspruch 8, **dadurch gekennzeichnet, dass**
die Tragschicht ein neutronenabsorbierendes Material umfasst.

16. Strahlungsabschirmungsanordnung nach einem der vorstehenden Ansprüche,
wobei die Spallationsschicht ein Metall enthält.

17. Verwendung von REA-Gips aus Rauchgasentschwefelungsanlagen zur Herstellung einer Strahlungsabschirmungsanordnung, wobei der REA-Gips als Abschirmmaterial zur Abschirmung von Neutronenstrahlung und/oder Gammastrahlung von Hochenergieteilchenbeschleunigern, -speicherringen, Target-, Experimentier- oder Analyseeinrichtungen verwendet wird,
wobei der REA-Gips in Form einer Wand (12) aus abgebundenem REA-Gips verwendet wird,
wobei das in dem REA-Gips gebundene Kristallwasser die Wasserstoffkerne zum Moderieren der Neutronen zur Verfügung stellt und
wobei die REA-Gipswand (12) eine Dicke aufweist, welche größer oder gleich der Sekundärstrahlungsgleichgewichtsdicke ist.

## Claims

1. Radiation shielding arrangement for shielding neutron radiation and/or gamma radiation from particle accelerators, storage rings, target, experimental or analytical devices, comprising a spallation layer (11), in which neutrons (22) are released in spallation reactions and at least one shielding element made of a first material which contains gypsum, in order to slow the spallation neutrons (22) down.

2. Radiation shielding arrangement according to Claim 1, **characterized in that** the first material contains gypsum in the hydrated state in the chemical composition CaSO₄*2H₂O.

3. Radiation shielding arrangement according to one of the preceding claims, **characterized in that** the shielding element comprises a wall made of gypsum.

4. Radiation shielding arrangement according to one of the preceding claims, **characterized in that** the wall made of gypsum has a thickness which is adapted to the radiation spectra of a high-energy particle accelerator and/or high-energy particle storage ring for electrons, positrons or ions.

5. Radiation shielding arrangement according to one of the preceding claims, **characterized in that** the wall has a thickness which is greater than or equal to the secondary radiation equilibrium thickness, in particular a thickness of at least 2 m, at least 5 m, or at least 7 m.

6. Radiation shielding arrangement, according to one of the preceding claims, **characterized by** a multilayer construction.

7. Radiation shielding arrangement according to one of the preceding claims, **characterized by** a modular construction.

8. Radiation shielding arrangement according to one of the preceding claims, **characterized by** a loadbearing layer which is arranged on a first side of the shielding element and has at least a minimum thickness which is dimensioned such that the radiation shielding arrangement, in particular the arrangement. of shielding element and loadbearing layer, is self-supporting.

9. Radiation shielding arrangement, according to Claim 8, **characterized in that** the loadbearing layer comprises concrete formwork.

10. Radiation shielding arrangement according to one of the preceding claims, **characterized in that** the shielding element is provided with formwork on both sides, in particular of concrete.

11. Radiation shielding arrangement according to one of the preceding claims, **characterized by** a neutron absorber layer which contains a neutron-absorbing material.

12. Radiation shielding arrangement according to one of the preceding claims, **characterized by** a neutron absorber layer which contains boron, cadmium and/or gadolinium.

13. Radiation shielding arrangement according to one of the preceding claims, **characterized by** a neutron absorber layer which contains boron-paraffin.

14. Radiation shielding arrangement according to one of the preceding claims, **characterized in that**, the neutron absorber layer is arranged within the formwork and/or between the formwork and the gypsum wall made of gypsum.

15. Radiation shielding arrangement according to Claim 8, **characterized in that** the loadbearing layer comprises a neutron-absorbing material.

16. Radiation shielding arrangement according to one of the preceding claims, wherein the spallation layer contains a metal.

17. Use of REA gypsum from flue gas desulphurization plants for producing a radiation shielding arrangement, the REA gypsum being used as a shielding material, for shielding neutron radiation and/or gamma radiation from high-energy particle accelerators, storage rings, target, experimental or analytical devices, wherein the REA gypsum is used in the form of a wall (12) made of hydrated REA gypsum, wherein the water of crystallization bound in the REA gypsum provides the hydrogen nuclei for moderating the neutrons and wherein the REA gypsum wall (12) has a thickness which is greater than or equal to the secondary radiation equilibrium thickness.

## Revendications

1. Agencement de protection contre le rayonnement pour la protection contre le rayonnement neutronique et/ou le rayonnement gamma d'accélérateurs de particules, d'anneaux de stockage de particules, de dispositifs cibles, d'expérimentation ou d'analyse, comprenant
une couche de spallation (11), dans laquelle des neutrons (22) sont libérés dans des réactions de spallation et
au moins un élément de blindage à base d'un premier matériau contenant du plâtre, afin de freiner les neutrons de spallation (22).

2. Agencement de protection contre le rayonnement selon la revendication 1,
**caractérisé en ce que**
le premier matériau contient le plâtre dans l'état pris dans la composition chimique CaSO₄*2H₂O.

3. Agencement de protection contre le rayonnement selon l'une quelconque des revendications précédentes, **caractérisé en ce que** l'élément de blindage comprend un mur en plâtre.

4. Agencement de protection contre le rayonnement selon l'une quelconque des revendications précédentes, **caractérisé en ce que** le mur en plâtre présente une épaisseur qui est adaptée aux spectres de rayonnement d'un accélérateur de particules à haute énergie et/ou d'un anneau de stockage de particules à haute énergie pour des électrons, des positrons ou des ions.

5. Agencement de protection contre le rayonnement selon l'une quelconque des revendications précédentes, **caractérisé en ce que** le mur présente une épaisseur qui est supérieure ou égale à l'épaisseur d'équilibre du rayonnement secondaire, en particulier une épaisseur d'au moins 2 m, d'au moins 5 m ou d'au moins 7 m.

6. Agencement de protection contre le rayonnement selon l'une quelconque des revendications précédentes, **caractérisé par** une structure à plusieurs couches.

7. Agencement de protection contre le rayonnement selon l'une quelconque des revendications précédentes, **caractérisé par** une structure modulaire.

8. Agencement de protection contre le rayonnement selon l'une quelconque des revendications précédentes, **caractérisé par** une couche portante, qui est disposée sur un premier côté de l'élément de blindage et la couche portante présente au moins une épaisseur minimale qui est dimensionnée de telle sorte que l'agencement de protection contre le rayonnement est en particulier l'agencement à base d'élément de blindage et de couche portante.

9. Agencement de protection contre le rayonnement selon la revendication 8,
**caractérisé en ce que**
la couche portante est un coffrage en béton.

10. Agencement de protection contre le rayonnement selon l'une quelconque des revendications précédentes, **caractérisé en ce que** l'élément de blindage est doté d'un coffrage sur les deux côtés, en particulier en béton.

11. Agencement de protection contre le rayonnement selon l'une quelconque des revendications précédentes, **caractérisé par** une couche d'absorption de neutrons, qui contient un matériau absorbant les neutrons.

12. Agencement de protection contre le rayonnement selon l'une quelconque des revendications précédentes, **caractérisé par** une couche d'absorption de neutrons, qui contient du bore, du cadmium et/ou du gadolinium.

13. Agencement de protection contre le rayonnement selon l'une quelconque des revendications précédentes, **caractérisé par** une couche d'absorption de neutrons, qui contient du bore et de la paraffine.

14. Agencement de protection contre le rayonnement selon l'une quelconque des revendications précédentes,
**caractérisé en ce que** la couche d'absorption de neutrons est disposée à l'intérieur du coffrage et/ou entre le coffrage et le mur en plâtre.

15. Agencement de protection contre le rayonnement selon la revendication 8,
**caractérisé en ce que**
la couche portante comprend un matériau d'absorption de neutrons.

16. Agencement de protection contre le rayonnement selon l'une quelconque des revendications précédentes,
la couche de spallation contenant un métal.

17. Utilisation de plâtre REA provenant d'installations de désulfuration des gaz de fumée pour la fabrication d'un agencement de protection contre le rayonnement, le plâtre REA étant utilisé comme matériau de blindage pour la protection contre le rayonnement neutronique et/ou le rayonnement gamma d'accélérateurs de particules à haute énergie, d'anneaux de stockage de particules à haute énergie, de dispositifs cibles, d'expérimentation ou d'analyse,
le plâtre REA étant utilisé sous la forme d'un mur (12) à base de plâtre REA pris,
l'eau de cristallisation liée dans le plâtre REA mettant à disposition les atomes d'hydrogène pour la modération des neutrons et
le mur en plâtre REA (12) présentant une épaisseur qui est supérieure ou égale à l'épaisseur d'équilibre du rayonnement secondaire.
